# EUROPÄISCHE PATENTSCHRIFT

(11) **EP 2 106 373 B1**
(45) Veröffentlichungstag und Bekanntmachung des Hinweises auf die Patenterteilung: **14.12.2011**
(21) Anmeldenummer: 07802642.4
(22) Anmeldetag: 16.08.2007
(51) Int. Cl.: B65D 75/46, B65D 75/62, B65B 9/12

(54) **BEUTEL MIT ÖFFNUNGSHILFE**
BAG WITH OPENING AID
SACHET AVEC AIDE À L'OUVERTURE

(30) Priorität: 28.11.2006 DE 102006056477; 22.05.2007 DE 102007024087
(43) Veröffentlichungstag der Anmeldung: 07.10.2009
(73) Patentinhaber: Henkel AG & Co. KGaA, 40589 Düsseldorf (DE)
(72) Erfinder: CANAVOI, Jan, 40591 Düsseldorf (DE); BARTHEL, Wolfgang, 40764 Langenfeld (DE)
(86) Internationale Anmeldenummer: PCT/EP2007/058503
(87) Internationale Veröffentlichungsnummer: WO 2008/064930

(56) Entgegenhaltungen:
- EP-A- 0 540 184
- EP-A- 0 620 156
- DE-U1- 29 509 053
- DE-U1-202005 019 794
- US-A- 4 139 643
- US-A1- 2004 022 458
- US-A1- 2005 045 497
- US-B1- 6 309 104

## Beschreibung

Die vorliegende Erfindung betrifft eine flexible Verpackung aus schweißbarem Material, wie beispielsweise Kunststoff, zur Bevorratung von Produkten, insbesondere für Wasch- und Reinigungsmittel, mit einem einfachen Öffnungssystem, das mindestens eine vorgeschnittene, geprägte bzw. ausgestanzte Offnungshitfezum Aufreißen aufweist, mittels derer die Verpackung einfach manuell entlang einer definierten, insbesondere gradlinigen Risslinie aufreissbar ist.

### Stand der Technik

Flexible Verpackungen sind in mannigfaltiger Ausgestaltung aus dem Stand der Technik bekannt. So existieren beispielsweise flexible, vollflächige, raumbildende Packmittel in Form von Beutelverpackungen, wie Bodenbeutel, Flachbeutel, Siegelrandbeutel, Raumbeutel, standfähige Raumbeutel oder Schlauchbeutel.

Der Beutel bildet hierbei einen Füllraum aus, in dem wenigstens ein Produkt im geschlossenen Zustand des Beutels vollständig vom Beutel umhüllt ist. Üblicherweise ist hierzu an wenigstens einem Seitenrand eines Beutels eine Verschlussnaht, z.B. eine Siegelnaht, wie eine Heiss- oder Kaltsiegelnaht, Schweißnaht oder Klebnaht ausgeformt. Je nach Art und Weise der Herstellung können beispielsweise Flachbeutel drei oder vier Siegelnähte entsprechend an drei oder vier Seitenkanten aufweisen. Ein Schlauchbeutel wiederum kann eine obere und eine gegenüberliegende, untere Quernaht oder eine obere und eine untere Quernaht und eine Rumpfnaht, wie eine überlappende oder gefalzte Rumpfnaht, aufweisen.

Da sich die gesiegelten oder verschweißten Nähte nur schwer aufreißen lassen, ist es üblich, bei derartigen Beutelverpackungen das Aufreißen beispielsweise durch eine Kerbe an einer der die Verpackung schließenden Schweißnähte zu erleichtern. Diese Kerbe soll die Rissbeständigkeit der Schweiß- bzw. Siegelnähte verringern, so dass die Beutelverpackung durch Aufreißen ohne Verwendung eines zusätzlichen Werkzeugs, wie beispielsweise eine Schere, geöffnet werden kann.

Der Aufreißvorgang findet üblicherweise längs einer Aufreißlinie statt, entlang welcher die Verpackung zumindest abschnittsweise in wenigstens zwei Teile getrennt wird und welche wenigstens abschnittsweise durch den Füllraum der Verpackung führt. Das Füllgut kann anschließend durch die entstandene Öffnung in der Verpackung in beliebiger Weise entnommen werden.

Die Aufreißlinie kann kontrolliert oder unkontrolliert durch die Verpackung führen. Um einen definierten Verlauf der Aufreißlinie durch den Beutel zu gewährleisten, ist es üblich, in der Beutelwand Schwächungslinien vorzusehen, die beispielsweise als Schnitt-, Teilschnittlinien, Perforationen oder dergleichen ausgebildet sein können.

In der Praxis hat sich jedoch gezeigt, dass ein einfaches und definiertes Öffnen derartiger Beutel mittels einer Anreißhilfe nicht immer befriedigend, gleichförmig und hinreichend reproduzierbar funktioniert.

Entweder die benötigte Kraft zum Aufreißen ist unangemessen groß, so dass der Benutzer zu einem Werkzeug zum Öffnen des Beutels greifen muss oder der Anriss und Rissfortschritt erfolgt unkontrolliert an einer nicht dafür vorgesehenen Stelle des Beutels. In beiden Fällen kann es dazu kommen, dass der Beutel für den Benutzer unvermittelt schlagartig einreißt und der Beutelinhalt aus dem Beutel herausfällt.

Häufig sind die Kerben auch so klein ausgebildet, dass der Benutzer den Anreißpunkt an dem Beutel nicht wahrnimmt und an einer anderen, dafür nicht konfigurierten Stelle des Beutels versucht diesen zu Öffnen, was ebenfalls dazu führen kann, dass der Beutel unvermittelt und schlagartig einreißt.

Die heute weit verbreiteten zick-zack- bzw. dreiecksförmigen Anreißhilfen, die sich vollständig über eine Verschlussnaht des Beutels erstrecken, werden üblicherweise beim Trennen der Beutel im kontinuierlichen Herstellungs- und Befüllprozess durch entsprechend ausgeformte Messer realisiert.

Es hat sich gezeigt, dass diese Messer vergleichsweise rasch abstumpfen und am Fuß der in den Beutel eingebrachten Kerben keinen spitzen Winkel mehr ausformen, der ein einfaches Einreißen bewirkt, sondern Radien am Kerbenfuß entstehen, die einen vergleichsweise hohen Widerstand gegen ein Einreißen bewirken. Obwohl die Anreißhilfe augenscheinlich vollständig und korrekt ausgebildet ist, können die dadurch bewirkten Unterschiede in der zum Öffnen eines derartigen Beutel notwendigen Aufreißkraft im Vergleich zur Ausbildung von spitzen Winkeln zu Radien am Kerbenfuß den Faktor 5 bis 10 betragen.

In US-A-4139643 ist eine Beutelverpackung für ein Wasch- oder Reinigungsmittel offenbart, wobei die Beutelverpackung einen randseitigen Einschnitt aufweist, mittels dessen ein vereinfachtes Öffnen der Beutelverpackung bereitgestellt werden soll.

Aus US2005/045497A1 ist eine Verpackung für ein Kondom bekannt, die über einen randseitigen Einschnitt am Fuß einer V-förmigen Kerbe verfügt, so dass ein vereinfachtes Öffnen bzw. Aufreißen der Verpackung ermöglicht ist.

Ferner wird in US-B1-6309104 eine Beutelverpackung beschrieben bei der ein V-förmiger Einschnitt als Anreißhilfe vorgesehen ist.

### Aufgabe der Erfindung

Aufgabe der Erfindung ist es daher eine Anreißhilfe für Beutel der vorgenannten Art bereitzustellen, der die bekannten Nachteile vermeidet und mittels derer die Verpackung einfach manuell entlang.einer definierten, insbesondere gradlinigen Risslinie aufreißbar ist. Eine weitere Aufgabe der Erfindung besteht darin, ein Werkzeug zur Herstellung des erfindungsgemäßen Beutel, sowie ein Verfahren zur Herstellung des erfindungsgemäßen Beutel bereit zu stellen.

Die Aufgaben werden durch einen Beutel mit den Merkmalen des Anspruchs 1, einem Messer mit den Merkmalen des Anspruchs 7 und einem Verfahren zur Herstellung des erfindungsgemäßen Beutel gemäß Anspruch 8 gelöst.

Durch den erfindungsgemäßen Beutel kann durch die Vermeidung einer Radienbildung im Fuß einer Kerbe ein definiertes und reproduzierbares Aufreißverhalten des Beutels erzielt werden. Der Beutel lässt sich sicher entlang einer definierten, gradlinigen Aufreißlinie öffnen.

Ferner lässt sich der Beutel durch den Einschnitt in der Anreißhilfe mit deutliche geringerem Kraftaufwand öffnen.

Ein weiterer Vorteil der Erfindung ist darin zu sehen, dass die Vermeidung der Radienbildung durch ein Werkzeug realisiert werden kann, dass auf einfache Art und Weise bestehende Werkzeuge ohne Prozess- oder Anlagenmodifikationen ersetzen kann.

### Definition Kerbe"

Eine Kerbe im Sinne dieser Anmeldung ist jede sich vom Verschlussnahtrand zum Füllraum des Beutels hin verjüngende Kontur des Verschlussnahtrandes, die geeignet ist, als Anreißhilfe zum Öffnen des Beutels zu dienen. Die Kontur kann beispielsweise dreiecksförmig, wellenförmig, parabelförmig, sägezahnförmig, rechteckig ausgeformt sein.

### Verschlussnaht

Eine Verschlussnaht kann z.B. durch eine Siegelnaht, wie eine Heiß- oder Kaltsiegelnaht, Schweißnaht, Falznaht oder Klebnaht gebildet sein.

### Aufreißstreifen

Damit die Trennung der Verpackungsfolie entlang einer vorbestimmten, d.h. kontrollierten Aufreißlinie verläuft, kann ein Aufreißstreifen in der Verpackungsfolie vorgezeichnet sein und beispielsweise als Teilschnittlinie, Perforation oder dergleichen ausgebildet sein, um auf diese Weise den Aufreißwiderstand zu senken bzw. eine kontrolliertes Aufreißen zu bewirken. Die Aufreißlinie kann auch ohne Schwächungslinien und dgl. z.B. ausgehend von einer Anreißhilfe allein aufgrund der Struktur der Verpackungsfolie einen mehr oder weniger kontrollierten Verlauf in eine vorgesehene Richtung in der Verpackungsfolie nehmen. Beispielsweise ist hierzu eine monoaxial orientierte Polypropylen-Folie geeignet.

### Folienmaterial

Der erfindungsgemäße Beutel ist vorzugsweise aus einem flexiblen Kunststoffmaterial gefertigt. Besonders bevorzugt ist es, den Beutel aus einer mono-oder biaxial orientierten PP-Folie herzustellen. Generell sind beliebige Kunststoffe bevorzugt, die eine ausgeprägte Orientierung, beispielsweise durch Recken, aufweisen, so dass sie sich leicht und gradlinig spleißen lassen.

Insbesondere ist das Folienmaterial wasserdampfundurchlässig. Das Folienmaterial kann auch wärmeschrumpfbar ausgeführt sein.

### Mehrschichtige Folienbeutel

Flexible Verpackungen müssen das Füllgut vor mechanischen, chemischen und physikalischen Einflüssen schützen. Deshalb ist es bevorzugt, den erfindungsgemäßen Beutel aus mehrlagigem Verpackungsmaterial zu fertigen. Die einzelnen Materiallagen können Lackaufträge, Folien aus Metallen, metallisierte Schichten oder Folien aus Kunststoffen, insbesondere thermoplastischen Kunststoffen oder Verbunde aus Metallfolien und Kunststofffolien sein. Eine oder mehrere Materiallagen können extrudierte und insbesondere schmelzextrudierte, Schichten oder Filme aus thermoplastischen Kunststoffen, fallweise im Verbund mit Folien aus Metallen oder Kunststoffen darstellen. Wenigstens eine Materiallage kann ein Lackauftrag, wie ein Klarlack, eine Farblackierung, eine Hotmeltbeschichtung usw. sein. Wenigstens eine Materiallage kann eine metallisierte Schicht oder eine aus dem Vakuum abgeschiedene keramische Dünnschicht sein.

Die Materiallagen aus thermoplastischen Kunststoffen können transparent, durchscheinend oder opak sein. Die Materiallagen, insbesondere die an einer Verpackung in äußerster Lage angeordneten Materiallagen, Folien oder Schichten, können eine Bedruckung aufweisen.

Die Wanddicke der Verpackungsfolie beträgt beispielsweise 10-500 µm, vorzugsweise 50 bis 300 µm, insbesondere 50 bis 150 µm.

Als Folien aus Metall kommen beispielsweise Stahlfolien und vorzugsweise Aluminiumfolien zur Anwendung. Die Dicke der Folien kann beispielsweise von 5 bis 100 µm, vorzugsweise von 8 bis 45 µm, insbesondere von 10 bis 35 µm, betragen.

Geeignete Folien aus Kunststoffen sind zweckmässig aus thermoplastischen Kunststoffen, wie Polyestern, Polyolefinen, z.B. Polypropylene oder Polyethylene, oder wie Polyamiden, Polyvinylchlorid, Polycarbonat oder aus cellulosehaltigen Materialien, wie Cellophan oder Papier. Die Folien aus Kunststoff können als Monofolien oder Folienverbunde vorliegen. Die Dicke der Folien aus Kunststoffen kann beispielsweise von 8 bis 100 µm, vorzugsweise von 12 bis 35 µm, und insbesondere 12 bis 23 µm, betragen.

Extrudierte oder schmelzextrudierte Schichten können beispielsweise aus Polyolefinen, wie Polypropylenen oder Polyethylenen sein. Die Dicke der Extrudate kann beispielsweise von 8 bis 100 µm, vorzugsweise von 12 bis 30 µm und insbesondere 12 bis 23 µm, betragen

### Beutelform

Typische Verpackungseinheiten sind in der Draufsicht beispielsweise polygonal, insbesondere rechteckig, ellipsen- oder linsenförmig und in der Seitenansicht beispielsweise polygonal und insbesondere rechteckig.

Der Beutel kann ausgewählt sein aus der Gruppe der Bodenbeutel, Blockbeutel, Klotzbeutel, Blockbodenbeutel, Stehbodenbeutel, Bodenfaltenbeutel, Kreuzbodenbeutel, Rundbodenbeutel, Standbeutel, Doppelbeutel, Fensterbeutel, Flachbeutel, Klappenbeutel, Klapptaschenbeutel, Konischen Beutel, Schlauchbeutel, Seitenfaltenbeutel, Faltenbeutel, Siegelrandbeutel, Dreirandsiegelbeutel, Zweinahtbeutel, Stülpkappenbeutel, Einsteckbeutel, Kochbeutel, Netzbeutel, Sterilisierbeutel, Tragebeutel, Tragetaschen, Spitztüte, Ventilbeutel.

### Produkt

Unter Produkte werden alle Arten von Produkten verstanden, die sich in Beutel abpacken lassen. Insbesondere werden hierunter Pflege-, Wasch- oder Reinigungsprodukte sowie Nahrungsmittel verstanden. Hierunter werden insbesondere auch Wasch- und/oder Reinigungsmittelformkörper, -granulate oderpulver, Kosmetikprodukte, Duftstoffe, Klebstoffe, Oberflächenbehandlungsmittel oder Bauchemikalien verstanden.

Die Konsistenz der Produkte umfasst fest, streufähig, dünnflüssig bis hochviskos, gelartig oder pastös.

### Gewerbliche Anwendbarkeit

Vorliegende Verpackungen eignen sich beispielsweise zur Aufnahme von flüssigen, pulvrigen, granulierten, festen oder pastösen Füllgütern. Flüssige Füllgüter reichen von Wasch- und/oder Reinigungsmitteln, Getränken, Säften und dergleichen. Typische Beispiele von Füllgütern sind pulverförmige und granulierte Wasch-und/oder Reinigungsmittel, Nahrungs- und Genussmittel, wie Fertigsuppen, sofortlöslicher Kaffee, Kaffeepulver, Puddingpulver, Gewürze, usw. Die festen Füllgüter können z.B. Wasch- und/oder Reinigungsmittel als Formkörper genant werden. Des Weiteren sind Block-, Tafel- oder Stangenformen denkbar, wobei als Beispiele Schokoladeriegel und Müsliriegel zu nennen sind. Darüber hinaus können die Verpackungen pastöse Stoffe wie beispielsweise aus dem Bereich der Körperpflege und Kosmetika, wie Shampoos oder Lotionen oder aus dem Bereich der Pharmazie eingesetzt werden. Schließlich können die erfindungsgemäßen Beutel auch medizinische Geräte oder Applikatoren und technische Artikel aufnehmen.

### Messer

Der erfindungsgemäße Beutel mit Anreißhilfe kann insbesondere durch ein Messer hergestellt sein, wobei das Messer zwei mit Produkt gefüllte, versiegelte und benachbarte Beutel durch einen Schnitt mechanisch voneinander trennt.

Das Messer weist eine Klinge mit einer Schneide auf, wobei die Schneidenkontur-im Wesentlichen der Kontur der Anreißhilfe entspricht. Insbesondere weist die Schneide im Bereich der Anreißhilfe eine T- oder Y-förmige Kontur auf.

Die Klinge weist bevorzugt eine Breite zwischen 20 mm und 2 mm, besonders bevorzugt zwischen 15 mm und 3 mm auf.

### Herstellungsverfahren

Weiterhin bezieht sich die Erfindung auf ein Verfahren zur Herstellung von flexiblen Verpackungen aus schweißbarem Material, wie etwa Kunststoff, zur Bevorratung von Produkten, das Mittel zum Bilden der flexiblen Verpackung und Mittel zur Herstellung eines einfachen Öffnungssystems in dieser Verpackung aufweist, wobei mindestens eine vorgeschnittene, geprägte bzw. ausgestanzte Öffnungshilfe zum Aufreißen vorgesehen ist, wobei die Verpackung durch einfaches manuelles Abreißen geöffnet wird.

Das Verfahren zur Herstellung eines Beutels mit einem erfindungsgemäßen Einschnitt umfasst im Wesentlichen die folgenden Schritte
□ einen Beschickungsschritt mit einem schlauchförmigen Material zur kontinuierlichen Herstellung der Beutel,
□ einen ersten Siegel- oder Schweißschritt, um die erste quer liegende Verschlussnaht des Schlauchbeutels zu bilden.
□ ein Füllschritt, um den Schlauchbeutel mit dem Produkt zu füllen,
□ einen zweiten Siegel- oder Schweißschritt, um die zweite quer liegende Verschlussnaht herzustellen,
□ einem Stanzschritt mit einem erfindungsgemäßen Messer um den fertigen Schlauchbeutel von dem schlauchförmigen Ausgangsmaterial zu trennen.

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen schematisch in:
Fig. 1 Mit einer Tablette befüllter Beutel mit erfindungsgemäßer Anreißhilfe in der Aufsicht
Fig. 2 Beutel mit Aufreißstreifen und erfindungsgemäßer Anreißhilfe in der Aufsicht
Fig. 6 Erfïndungsgemäße Anreißhilfe mit Einschnitt am Rand der Verschlussnaht
Fig. 4 Geöffneter Schlauchbeutel in der Aufsicht ; die erfindungsgemäße Anreißhilfe ist in dieser Figur nicht zu erkennen
Fig. 5. Schematische Darstellung des Stanzprozesses zur Trennung der Schlauchbeutel
Fig. 6. Perspektivische Vorderansicht des erfindungsgemäßen Stanzmessers zur Bildung eines T-förmigen Einschnitts
Fig. 7. Perspektivische Rückansicht des erfindungsgemäßen Stanzmessers zur Bildung eines T-förmigen Einschnitts
Fig. 8 Aufsicht auf das erfindungsgemäßen Stanzmesser zur Bildung eines T-förmigen Einschnitts

Figur 1 zeigt einen mit einer Tablette 2 befüllten Schlauchbeutel 1 in der Aufsicht.

Der Beutel 1 hat im wesentlichen eine schlauchförmige Gestalt und weist eine erste quergerichtete Verschlussnaht 3 und eine zweite, der ersten gegenüberliegende, quergerichtete Verschlussriaht 3b auf. Die Verschlussnähte 3,3b verschließen den Schlauchbeutel 1 flüssigkeitsdicht. Zur Herstellung der vorgesehenen Verschlussnähte ist besonders das Heißsiegeln und Hochfrequenz-Schweißen geeignet.

Der Schlauchbeutel 1 weist einen durch die quergerichteten Verschlussnähte 3,3b begrenzten Füllraum 6 auf, in dem das Produkt 2 vollständig von der Folie des Schlauchbeutels 1 umschlossen ist.

Die Verschlussnähte 3,3b weisen eine quer zur ihrer Längsrichtung angeordnete Breite von etwa 3mm bis 15mm, vorzugsweise etwa 7mm, wobei diese in der gleichen Richtung ab dem Verschlussnahtrand 5, 5b des Schlauchbeutels 1 gemessen wird. Folglich weist die zweite Verschlussnaht 3b ungefähr die gleiche Breite auf wie die erste Verschlussnaht 3.

Auf der Rückseite des Schlauchbeutels, die nicht in Fig. 1 abgebildet ist, kann, je nach Herstellungsverfahren des Schlauchbeutels, eine überlappende oder flossenartige Längsnaht ausgebildet sein.

Die Verschlussnähte 3,3b weisen an ihren Verschlussnahträndem 5, 5b eines sägezahnförmig verlaufenden Abschnitt 4, 4b auf, der aus einer Mehrzahl von Kerben 7,7b gebildet ist. Der Abschnitt 4, 4b beispielsweise durch Schneiden, Prägen oder Stanzen hergestellt sein.

Die erste Verschlussnaht 3 des Schlauchbeutels 1 weist einen an des Verschiussnahtrand 5 angeordneten Einschnitt 8 auf, der sich ausgehend von einem quergerichteten Abschnitt des Verschlussnahtrandes 5 mittig im Wesentlichen senkrecht in Richtung des Füllraums 6 des Beutels erstreckt. Der Einschnitt 8 und der Verschlussnahtrand 5 bilden somit eine T-förmige Kontur.

Der Schlauchbeutel 1 weist ausgehend vom Einschnitt 8 einen Aufdruck 11 in Längsrichtung des Schlauchbeutels 1 auf, der dem Benutzer die Aufreißrichtung und die Position des Einschnitts 8 angibt.

Wie in Fig. 2 gezeigt, kann der aus Fig. 1 bekannte Schlauchbeutel 1 auch einen zusätzlichen Aufreißstreifen 10 aufweisen, der in Längsrichtung im oder am Schlauchbeutel 1 angeordnet ist und durch die Verschlussnähte 3,3b verläuft.

Anders als bei der aus Fig. 1 gezeigten Ausführung, ist der Aufreißstreifen 10 hierbei von der Mitte zum Rand des Beutels hin verschoben angeordnet. Dies hat den Vorteil, dass dem Benutzer eine vergleichsweise große Fläche zum Greifen des Beutels 1 zur Verfügung steht ohne dass der Benutzer beim Öffnen in Kontakt mit dem Produkt kommt.

Der Einschnitt 8 ist in dieser Ausführungsform der Erfindung derart am Verschlussnahtrand 5 positioniert, dass er längs durch den Aufreißstreifen 10 verläuft um so ein einfaches und definiertes Aufreißen längs des Aufreißstreifens 10 zu gewährleisten.

Der Schlauchbeutel 1 kann beispielsweise aus einer ein- oder mehrschichtigen, flexiblen Folie mit einer Dicke von 25µm bis 230µm hergestellt werden.

Wie in Fig.3 detailliert dargestellt erstreckt sich der Einschnitt 8 von einem den sägezahnförmig verlaufenden Abschnitt 4 des Verschlussnahtrandes 5 unterbrechenden, quergerichteten Abschnnitt zwischen zwei benachbarten Kerben 7 in Richtung des Füllraums 6.

Das Stanzmesser 12, mit dem der in Fig. 3 abgebildete T-förmige Einschnitt 8 gebildet wird, ist in den Fig. 6-8 dargestellt. In Fig. 6 ist zunächst eine perspektivische Vorderansicht des Stanzmessers 12 zu sehen. Das Stanzmesser 12 weist im oberen Bereich eine Schneide 15 auf, die dem Messerrücken 16 gegenüberliegt. Die Schneide 15 ist durch Materialentnahme aus einem im Wesentlichen schlanken, quaderförmigen Metall- oder Keramikköper geformt.

In den Außenbereichen 15a und 15b ist die Schneide 15 etwas in Richtung des Messerrückens abgeschliffen, so dass in diesen Bereichen keine Schneidwirkung vorliegt.

Der Bereich des T-förmigen Einschnitts 8 ist in der Vergrößerung der Fig. 6a im im Detail dargestellt. Die Flanken 17a und 17b verlaufen in einem Winkel.von etwa 45° aufeinander zu gerichtet von der Vorderwand in Richtung der Rückwand bis zum an die Rückwand angrenzenden Scheitelpunkt des dreiecksförmigen Schneidenprofils. Die parallel zur Messerlängsachseverlaufenden Flanken 18a und 18b verbinden die Flanken 17a und 17b mit der den Einschnitt bildenden Schneide 8. Wie auch aus Fig. 8 ersichtiich, bilden die Flanken 18a und 18b mit der Schneide 8 in der Aufsicht eine T-förmige Kontur aus.

Die Schneide 8 weist eine erste Flanke 19 und eine zweite, nicht in der Fig. 6a. sichtbare, gegenüberliegende zweite Flanke auf. Auf der der Vorderwand zugewandten Seite der Schneide 8 erstreckt sich von der Schneide 8 in Richtung des Messerrückens 16 eine dreiecksförmige Flanke 20, die ausgehend vom Messerrücken 16 in Richtung der Messerlängsachse geneigt ist.

Fig. 7 zeigt das saus Fig. 6 bekannte Stanzmesser 12 in einer rückwärtigen, perspektivischen Ansicht, wobei der Bereich der Schneide 8 in Fig. 7a vergrößert dargestellt ist. Die Flanken 21a und 21b, die den Flanken 18a und 18b gegenüberliegen, verlaufen in einem Winkel von etwa 45° aufeinander zu gerichtet von der Vorderwand in Richtung der Rückwandwand bis zum an die Rückwand angrenzenden Scheitelpunkt des dreiecksförmigen Schneidenprofils. Die im Wesentlichen parallel zur Messerlängsachse verlaufende Flanke 22, die den Flanken 18a und 18b gegenüberliegt, verbindet die Flanken 21 a und 21 b miteinander. Die Flanke 22 ist ausgehend vom Messerrücken 16 in Richtung der Messerlängsachse geneigt.

Fig.4 zeigt den erfindungsgemäßen Schlauchbeutel 1 in seinem aufgerissenen, geöffneten Zustand. Allerdings ist die erfindungsgemäße Anreißhilfe in dieser Figur nicht dargestellt. Die mit dem Einschnitt 8 versehene Verschlussnaht 3 wird zum Öffnen des Beutels 1 quer zur Längsrichtung auseinander gezogen, so dass das im Füllraum 6 befindliche Produkt 2 dem Schlauchbeutel 1 entnehmbar ist.

### Verfahrensbeschreibung

Wie bei bekannten Herstellungsverfahren für Beutel umfasst das Herstellungsverfahren einen Beschickungsschritt mit einem schlauchförmigen Material, um die Verpackungen kontinuierlich herzustellen, sowie einen Siegel- oder Schweißschritt, um die erste quer liegende Verschlussnaht 3 des Schlauchbeutels 1 zu bilden.

Anschließend erfolgt ein Füllschritt des Schlauchbeutels 1 mit dem Produkt 2, ein Siegel- oder Schweißschritt um die zweite quer liegende Verschlussnaht 3b herzustellen, und einem Stanzschritt, um den fertigen Schlauchbeutel 1 von dem schlauchförmigen Ausgangsmaterial zu trennen.

Der Stanzschritt ist schematisch in Fig. 5 abgebildet. Hierbei wird ein Messer 12 gegen einen gegenüberliegenden Amboss 14 gedrückt, wobei die versiegelten Enden des Schlauchbeutels 1 zwischen Ambos 14 und Messer 12 positioniert ist.

### Bezugszeichenliste

- 1: Beutel
- 2: Produkt
- 3: Verschlussnaht
- 3b: Verschlussnaht
- 4: sägezahnförmig verlaufender Abschnitt
- 4b: sägezahnförmig verlaufender Abschnitt
- 5: Verschlussnahtrand
- 5b: Verschlussnahtrand
- 6: Füllraum
- 7: Kerbe
- 7b: Kerbe
- 8: Einschnitt/ Schneide
- 9: Kerbenfuß
- 9b: Kerbenfuß
- 10: Aufreißstreifen
- 11: Aufdruck
- 12: Stanzmesser
- 13: Siegelwerkzeug
- 14: Amboss
- 15: Schneide
- 16: Messerrücken
- 17: Flanke
- 18: Flanke
- 19: Flanke
- 20: Flanke
- 21: Flanke
- 22: Flanke

## Patentansprüche

1. Beutel für wenigstens ein Produkt (2), das im geschlossenen Zustand des Beutels (1) vollständig umhüllt ist, mit wenigstens einer Verschlussnaht (3), wobei die Verschlussnaht (3) einen Verschlussnahtrand (5) aufweist, der einen sägezahnförmig verlaufenden Abschnitt (4) mit Kerben (7) umfasst und wobei die Verschlussnaht (3) wenigstens eine Anreißhilfe zum Öffnen des Beutels (1) umfasst, **dadurch gekennzeichnet, dass** der Verschlussnahtrand (5) des Weiteren einen den sägezahnförmig verlaufenden Abschnitt (4) unterbrechenden, quergerichteten Abschnitt zwischen zwei Kerben (7) umfasst, wobei ein Einschnitt (8) mittig an dem quergerichteten Abschnitt des Verschlussnahtrandes (5) ausgebildet ist, und wobei sich der Einschnitt (8) ausgehend von dem quergerichteten Abschnitt des Verschlussnahtrandes (5) im Wesentlichen senkrecht in Richtung des Füllraums (6) erstreckt und so zusammen mit dem quergerichteten Abschnitt des Verschlussnahtrandes (5) eine T-förmige Kontur ausbildet.

2. Beutel nach Anspruch 1, **dadurch gekennzeichnet, dass** der Beutel (1) einen Aufreißstreifen (10) umfasst, der wenigstens durch eine Verschlussnaht (3,3b) verläuft.

3. Beutel nach Anspruch 2, **dadurch gekennzeichnet, dass** der Einschnitt (8 ) längs durch den Aufreißstreifen (10) verläuft.

4. Beutel nach einem der vorherigen Ansprüche, **dadurch gekennzeichnet, dass** der Beutel (1) aus einem Kunststoffmaterial geformt ist.

5. Beutel nach einem der vorherigen Ansprüche, **dadurch gekennzeichnet, dass** der Beutel (1) aus einem mehrschichtigem Material geformt ist.

6. Beutel nach Anspruch 4 oder Anspruch 5, **dadurch gekennzeichnet, dass** wenigstens eine Schicht des Beutels (1) aus einem monoaxial orientierten Kunststoff geformt ist.

7. Messer, zur Herstellung eines Beutels mit dem Merkmalen des Anspruchs 1, **dadurch gekennzeichnet, dass** das Messer eine Klinge mit Schneide umfasst, wobei die Schneidenkontur im Wesentlichen der Kontur der Anreißhilfe entspricht.

8. Verfahren zur Herstellung eines Beutels mit den Merkmalen des Anspruchs 1 umfassend die folgenden Schritte:
□ einen Beschickungsschritt mit einem schlauchförmigen Material zur kontinuierlichen Herstellung der Beutel,
□ einen ersten Siegel- oder Schweißschritt, um die erste quer liegende Verschlussnaht 3 des Schlauchbeutels 1 zu bilden.
□ einen Füllschritt, um den Schlauchbeutel 1 mit dem Produkt 2 zu füllen,
□ einen zweiten Siegel- oder Schweißschritt, um die zweite quer liegende Verschlussnaht 3b herzustellen,
□ einen Stanzschritt mit einem Messer gemäß Anspruch 7, um den fertigen Schlauchbeutel 1 von dem schlauchförmigen Ausgangsmaterial zu trennen.

## Claims

1. A pouch for at least one product (2), which is completely enclosed when the pouch (1) is in the closed state, having at least one closing seam (3), the closing seam (3) comprising a closing seam edge (5), which has a portion (4) of sawtooth configuration with notches (7), and the closing seam (3) comprising at least one tear aid for opening the pouch (1), **characterised in that** the closing seam edge (5) further comprises a crosswise portion between two notches (7) and interrupting the portion (4) of sawtooth configuration, a slit (8) being formed in the centre of the crosswise portion of the closing seam edge (5), and the slit (8) extending from the crosswise portion of the closing seam edge (5) substantially perpendicularly in the direction of the contents space (6) and so forming a T-shaped contour together with the crosswise portion of the closing seam edge (5).

2. A pouch according to claim 1, **characterised in that** the pouch (1) comprises a tear strip (10), which extends at least through one closing seam (3, 3b).

3. A pouch according to claim 2, **characterised in that** the slit (8) extends lengthwise through the tear strip (10).

4. A pouch according to any one of the preceding claims, **characterised in that** the pouch (1) is shaped from a plastics material.

5. A pouch according to any one of the preceding claims, **characterised in that** the pouch (1) is shaped from a multilayer material.

6. A pouch according to claim 4 or claim 5, **characterised in that** at least one layer of the pouch (1) is shaped from a uniaxially oriented plastics.

7. A cutter for producing a pouch having the features of claim 1, **characterised in that** the cutter comprises a blade with cutting edge, the cutting edge contour corresponding substantially to the contour of the tear aid.

8. A method of producing a pouch having the features of claim 1, comprising the following steps:
□ a charging step with a tubular material for continuous production of the pouches,
□ a first sealing or welding step, to form the first crosswise closing seam 3 of the tubular pouch 1.
□ a filling step, to fill the tubular pouch 1 with the product 2,
□ a second sealing or welding step, to produce the second crosswise closing seam 3b,
□ a punching step with a cutter according to claim 7, to separate the finished tubular pouch 1 from the tubular starting material.

## Revendications

1. Sachet pour au moins un produit (2), qui est complètement enveloppé lorsque le sachet (1) est fermé, comprenant au moins une soudure de fermeture (3), la soudure de fermeture (3) présentant un bord (5) de soudure de fermeture, qui comprend une partie (4) agencée en forme de dent de scie avec des entailles (7) et la soudure de fermeture (3) comprenant au moins une aide à l'arrachement pour l'ouverture du sachet (1), **caractérisé en ce que** le bord de la soudure de fermeture (5) comprend également une partie entre deux entailles (7), qui est orientée en travers et interrompt la partie (4) agencée en forme de dent de scie, une entaille (8) étant réalisée au centre sur la partie orientée en travers du bord de la soudure de fermeture (5) et l'entaille (8) s'étendant à partir de la partie orientée en travers du bord de la soudure de fermeture (5) sensiblement verticalement en direction de l'espace de remplissage (6) et formant ainsi un contour en T conjointement avec la partie orientée en travers du bord de la soudure de fermeture (5).

2. Sachet selon la revendication 1, **caractérisé en ce que** le sachet (1) comprend une bande à arracher (10), qui passe au moins par une soudure de fermeture (3, 3b).

3. Sachet selon la revendication 2, **caractérisé en ce que** l'entaille (8) s'étend dans la longueur en passant par la bande à arracher (10).

4. Sachet selon l'une des revendications précédentes, **caractérisé en ce que** le sachet (1) est formé à base d'un matériau plastique.

5. Sachet selon l'une des revendications précédentes, **caractérisé en ce que** le sachet (1) est formé à base d'un matériau multicouche.

6. Sachet selon la revendication 4 ou la revendication 5, **caractérisé en ce qu'**au moins une couche du sachet (1) est formée à base d'un plastique orienté de façon monoaxiale.

7. Couteau, pour fabriquer un sachet avec les caractéristiques de la revendication 1, **caractérisé en ce que** le couteau comprend une lame avec tranchant, le contour du tranchant correspondant sensiblement au contour de l'aide à l'arrachement.

8. Procédé pour fabriquer un sachet présentant les caractéristiques de la revendication 1 et comprenant les étapes suivantes :
- une étape d'alimentation avec un matériau tubulaire pour la fabrication continue des sachets,
- une première étape de scellement ou de soudage, afin de former la première soudure de fermeture 3 disposée en travers du sachet tubulaire 1,
- une étape de remplissage pour remplir le sachet tubulaire 1 avec le produit 2,
- une seconde étape de scellement et de soudage, pour fabriquer la seconde soudure de fermeture 3b disposée en travers,
- une étape de découpage avec un couteau selon la revendication 7, pour séparer le sachet tubulaire 1 terminé du matériau de départ en forme tubulaire.
